# EUROPÄISCHE PATENTSCHRIFT

(11) **EP 0 187 902 B1**
(45) Veröffentlichungstag und Bekanntmachung des Hinweises auf die Patenterteilung: **19.10.1988**
(21) Anmeldenummer: 85113510.3
(22) Anmeldetag: 24.10.1985
(51) Int. Cl.: H01F 7/06

(54) **Gehäuse für ein elektrisches Bauteil**
Housing for an electrical device
Boîtier pour un dispositif électrique

(30) Priorität: 17.01.1985 DE 3501391
(43) Veröffentlichungstag der Anmeldung: 23.07.1986
(73) Patentinhaber: WABCO Westinghouse Fahrzeugbremsen GmbH, D-30453 Hannover (DE)
(72) Erfinder: Kleen, Berend, Dipl.-Ing., D-3000 Hannover 1 (DE)
(74) Vertreter: Schrödter, Manfred, Dipl.-Ing.

(56) Entgegenhaltungen:
- CH-A- 389 711
- DE-A- 1 690 022
- DE-A- 2 252 167
- DE-B- 2 758 700

## Beschreibung

Die Erfindung betrifft ein Gehäuse für ein elektrisches Bauteil, insbesondere für eine Spule für elektromagnetisch betätigbare Ventile, gemäß dem Oberbegriff des Patentanspruchs 1.

Spulen, die insbesondere für elektromagnetisch betätigbare Ventile vorgesehen sind, können zum Schutz gegen das Eindringen von Feuchtigkeit und Staub, z. B. mit einer als Gehäuse dienenden Kunststoffummantelung versehen werden. Es ist denkbar, das Gehäuse topfförmig auszubilden und mit einem als Träger für einen elektrisch leitenden Steckerstift dienenden Deckel zu verschließen.

Um den Steckerstift gegen mechanische Einflüsse, die zu Beschädigungen führen können, zu schützen, kann an der dem Spulengehäuse abgewandten Seite des Trägers ein Führungs- und Schutzrahmen angeformt werden. Der Führungs-und Schutzrahmen dient gleichzeitig zur Führung und Sicherung einer elektrischen Kupplung. Der Träger für den Steckerstift kann unter Zwischenschalten eines Dichtringes zwischen dem topfförmigen Gehäuse und dem Träger mittels einer Schraubverbindung mit dem Gehäuse verbunden werden.

Von Nachteil ist bei einem derartigen Gehäuse, daß bei Beschädigungen am Dichtelement eine zuverlässige staub- und feuchtigkeitsdichte Abdichtung des elektrischen Bauteiles nicht mehr gewährleistet ist und daß mehrere Arbeitsgänge zur Herstellung eines solchen Gehäuses erforderlich sind.

Eine einstückige Ausbildung des Gehäuses und des mit dem Führungs- und Schutzrahmen versehenen Trägers ist problematisch, da das Gehäuse vielfach aus einem wärmebeständigen Duroplast, der Führungs- und Schutzrahmen jedoch aus einem elastischen Material bestehen muß, um bei unsachgemäßem Einführen einer elektrischen Kupplung in den Führungs- und Schutzrahmen oder anderen mechanischen Belastungen einen Bruch des Führungs- und Schutzrahmens zu verhindern.

Der Erfindung liegt deshalb die Aufgabe zugrunde, ein Gehäuse für ein elektrisches Bauteil der eingangs erwähnten Art in der Weise zu verbessern, daß mit einfachen Mitteln ein vereinfachter Aufbau des Gehäuses und eine sichere Abdichtung des elektrischen Bauteiles erreicht wird.

Diese Aufgabe wird mit der im Patentanspruch 1 angegebenen Erfindung gelöst.

Weiterbildungen und vorteilhafte Ausgestaltungen der Erfindung sind in den Unteransprüchen angegeben.

Die Erfindung bietet insbesondere den Vorteil, mit einfachen Mitteln ein Gehäuse für ein elektrisches Bauteil zu erhalten, das durch die Ausbildung des Gehäuses und des Trägers für die Steckerstifte als eine einstückige Baueinheit gegen Feuchtigkeit und Schmutz geschützt ist und durch die Ausbildung des Führungs- und Schutzrahmens als selbständiges mit dem Gehäuse verbindbares Bauteil eine bruchsichere Aufnahme für eine elektrische Kupplung zu erhalten.

Der Führungs- und Schutzrahmen läßt sich auf einfache Art und Weise austauschen, ohne dabei am Gehäuse oder an dem Träger für die Steckerstifte Veränderungen vornehmen zu müssen. Durch die Austauschbarkeit des Führungs- und Schutzrahmens können in ihren Abmessungen unterschiedliche elektrische Kupplungen an das mit dem erfindungsgemäßen Gehäuse vorgesehene elektrische Bauteil angeschlossen werden.

Anhand der Zeichnung wird nachstehend ein Ausführungsbeispiel der Erfindung näher erläutert.

Die Abbildung zeigt ein Gehäuse für eine Spule mit einem austauschbaren Führungs- und Schutzrahmen.

In der Abbildung ist eine Spule 2 dargestellt, die mit einer Kunststoffmasse ummantelt ist. Die Kunststoffmasse ist vorzugsweise ein wärmebeständiges Duroplast und bildet das Gehäuse 1 der Spule 2. Bei der Herstellung des Gehäuses, welches beispielsweise im Spritzverfahren erfolgen kann, wird in der Spritzform zentrisch ein Kern angeordnet, der nach dem Umspritzen der Spule im Gehäuse eine als Führungsrohr 3 für einen Anker dienende zylindrische Öffnung hinterläßt. Die Spritzform ist so ausgebildet, daß das Gehäuse 1 einen Vorsprung erhält, der als Träger 4 für zwei Steckerstifte 8, 9 dient. Die Steckerstifte 8, 9 und die Verbindungsleitungen 14, 15 von der Spule 2 zu den Steckerstiften 8, 9 werden beim Umspritzen der Spule gleichzeitig mit in den Träger 4 eingespritzt, so daß die Steckerstifte 8, 9, der Träger 4 und das Gehäuse 1 eine einstückige Baueinheit bildet.

In Umfangrichtung des Trägers 4 verlaufend ist eine Ausnehmung 13 vorgesehen. Eine weitere in Umfangsrichtung des Trägers 4 verlaufende nutartige Ausnehmung dient zur Lagerung eines Dichtringes 10.

Auf den Träger 4 ist ein rohrförmtger Führungs- - und Schutzrahmen 5 aufgeschoben. Der Führungs- und Schutzrahmen 5 weist an seiner Innenwand einen sich auf die Mantelfläche (Wandung) des Trägers 4 zu erstreckenden umlaufenden Vorsprung 12 auf, der in die Ausnehmung 13 des Trägers 4 eingreift und mit dieser eine Rastverbindung eingeht. Der Führungs- und Schutzrahmen 5 ist in Richtung seiner Längsachse so bemessen, daß er die im Träger verankerten Steckerstifte 8, 9 so weit überragt, daß diese gegen mechanische Einflüsse geschützt sind. An der Außenwand des Führungs- und Schutzrahmens 5 sind nasenartige Vorsprünge 6, 11 vorgesehen, die beim Aufschieben einer elektrischen Kupplung auf den Führungs- und Schutzrahmen mit entsprechenden im Kupplungsgehäuse vorgesehenen Ausnehmungen nach Art einer Schnappverbindung zusammenwirkt. Auf die nasenartigen Vorsprünge kann verzichtet werden, wenn die Kupplung in den Innenraum 7 des Führungs- und Schutzrahmens 5 eingeschoben wird. Bei ein- oder aufgeschobener Kupplung verhindert der Dichtring 10 das Eindringen von Feuchtigkeit und Staub in den Innenraum 7 des Führungs- und Schutzrahmens 5, in welchem der nicht umspritzte Teil der Steckerstifte 8, 9 gelegen ist. Anstelle der zur Bildung einer Rastverbindung zwischen Träger 4 und Schutzrahmens 5 dienenden umlaufenden Ausnehmung 13 und des umlaufenden Vorsprungs 12 können auch mehrere einzelne Vertiefungen in der Mantelfläche des Trägers 4 und mehrere entsprechende einzelne Vorsprünge an der Innenwand des Führungs- und Schutzrahmens 5 vorgesehen werden.

Denkbar ist es auch, den Träger 4 mit Außengewinde und den Führungs- und Schutzrahmen 5 teilweise mit Innengewinde zu versehen, so daß der mit dem Gehäuse 1 eine einstückige Baueinheit bildende Träger 4, der ein erstes Bauteil 4, 1 darstellt, und der Führungs- und Schutzrahmen 5, der ein zweites Bauteil 5 darstellt, miteinander verschraubt werden können, indem der Führungs-und Schutzrahmen 5 auf den als Träger 4 für die Steckerstifte 8, 9 dienenden Vorsprung des Gehäuses 1 aufgeschraubt wird.

Das Gehäuse 1 besteht vorzugsweise aus einem Duroplast und der Führungs- und Schutzrahmen besteht vorzugsweise aus einem Thermoplast.

## Patentansprüche

1. Gehäuse für ein elektrisches Bauteil, insbesondere für eine Spule für elektromagnetisch betätigbare Ventile, welches wenigstens einen Träger (4) für wenigstens einen Steckerstift (8, 9) aufweist, der von einem Führungs- und Schutzrahmen (5) umgeben ist, gekennzeichnet durch die folgenden Merkmale :
a. Das Gehäuse (1) und der Träger (4) für den wenigstens einen Steckerstift (8, 9) sind einstückig ausgebildet und bilden ein erstes Bauteil (1, 4) ;
b. Der Führungs- und Schutzrahmen (5) wird von einem zweiten Bauteil (5) gebildet ;
c. Es sind Mittel (12, 13) zum Verbinden des ersten Bauteiles (1, 4) mit dem zweiten Bauteil (5) vorgesehen.

2. Gehäuse nach Anspruch 1, gekennzeichnet durch die folgenden Merkmale :
a. Der Träger (4) für den Steckerstift (8, 9) ist als ein sich vom Gehäuse (1) des elektrischen Bauteiles weg erstreckender Vorsprung ausgebildet ;
b. Der Führungs- und Schutzrahmen (5) ist als ein rohrförmiger Körper ausgebildet und weist wenigstens einen sich in Richtung auf den Träger (4) zu erstreckenden Vorsprung (12) auf, der mit wenigstens einer entsprechenden Ausnehmung (13) in dem als Träger (4) für den Steckerstift (8, 9) dienenden Vorsprung nach Art einer Rastverbindung zusammenwirkt.

3. Gehäuse nach einem der vorhergehenden Ansprüche, dadurch gekennzeichnet, daß der Querschnitt des Trägers (4) und der offene Querschnitt des Führungs- und Schutzrahmens (5) so bemessen sind, daß wenigstens der überwiegende Teil des Führungs- und Schutzrahmens (5) auf den Träger (4) aufschiebbar ist.

4. Gehäuse nach einem der vorhergehenden Ansprüche, dadurch gekennzeichnet, daß zwischen dem Träger (4) für den Steckerstift (8, 9) und dem Führungs- und Schutzrahmen (5) ein Dichtelement (10) vorgesehen ist.

5. Gehäuse nach einem der vorhergehenden Ansprüche, dadurch gekennzeichnet, daß das erste Bauteil (1, 4) und das zweite Bauteil (5) aus unterschiedlichem Material bestehen.

6. Gehäuse nach einem der vorhergehenden Ansprüche, dadurch gekennzeichnet, daß das mit dem Träger (4) eine einstückige Baueinheit bildende erste Bauteil (1, 4) aus einem Duroplast besteht und der das zweite Bauteil (5) bildende Führungs- und Schutzrahmen (5) aus einem Thermoplast besteht.

7. Gehäuse nach einem der vorhergehenden Ansprüche, dadurch gekennzeichnet, daß der Träger (4) für den Steckerstift (8, 9) Außengewinde trägt und der Führungs- und Schutzrahmen (5) an seiner Innenwand Gewinde aufweist, so daß der Führungs- und Schutzrahmen (5) auf den Träger (4) aufschraubbar ist.

## Claims

1. A housing for an electrical component, especially for a coil for electromagnetically operable valves, which comprises at least one carrier (4) for at least one plug pin (8, 9), which carrier is surrounded by a guiding and protective frame (5), characterized by the following features :
a. the housing (1) and the carrier (4) for at least one plug pin (8, 9) are constructed in one piece and form a first component (1, 4) ;
b. the guiding and protective frame (5) is formed by a second component (5) ;
c. means (12, 13) for connecting the first component (1, 4) to the second component (5) are provided.

2. A housing according to claim 1, characterized by the following features :
a. the carrier (4) for the plug pin (8, 9) is constructed as a projection extending away from the housing (1) of the electrical component ;
b. the guiding and protective frame (5) is constructed as a tubular body and has at least one projection (12) extending in the direction of the carrier (4), which projection cooperates in the manner of a snap-fit connection with at least one corresponding recess (13) in the projection serving as carrier (4) for the plug pin (8, 9).

3. A housing according to one of the preceding claims, characterized in that the cross-section of the carrier (4) and the open cross-section of the .guiding and protective frame (5) are so dimensioned that at least the predominant part of the guiding and protective frame (5) can be pushed onto the carrier (4).

4. A housing according to one of the preceding claims, characterized in that between the carrier (4) for the plug pin (8, 9) and the guiding and protective frame (5) there is provided a sealing element (10).

5. A housing according to one of the preceding claims, characterized in that the first component (1, 4) and the second component (5) consist of different materials.

6. A housing according to one of the preceding claims, characterized in that the first component (1, 4) forming a one-piece component with the carrier (4) consists of a thermosetting plastics material and the guiding and protecting frame (5) forming the second component (5) consists of a thermoplastics material.

7. A housing according to one of the preceding claims, characterized in that the carrier (4) for the plug pin (8, 9) carries an external thread and the guiding and protective frame (5) has a thread on its internal wall so that the guiding and protecting frame (5) can be screwed onto the carrier (4).

## Revendications

1. Boîtier pour un composant électrique, en particulier pour une bobine pour vannes à commande électromagnétique, qui présente au moins un support (4) pour au moins une broche (8, 9) entourée par un écran (5) de guidage et de protection, caractérisé par les attributs suivants :
a. Le boîtier (1) et le support (4) pour la broche (8, 9), dont il y a au moins une, sont réalisés d'une seule pièce et forment un premier composant (1, 4) ; .
b. L'écran 5 de guidage et de protection est formé par un second composant (5) ;
c. Des moyens (12,13) sont prévus pour relier le premier composant (1, 4) au second composant (5).

2. Boîtier selon la revendication 1, caractérisé par les attributs suivants :
a. Le support (4) pour la broche (8, 9) est réalisé sous forme de saillies qui s'étend en s'éloignant du boîtier (1) du composant électrique ;
b. L'écran (5) de guidage et de protection est réalisé sous forme d'un corps tubulaire et présente au moins une saillie (12) qui s'étend en direction du support (4) et qui collabore, à la façon d'une liaison par crantage, avec au moins un évidement correspondant (13) prévu dans la saillie servant de support (4) pour la broche (8, 9).

3. Boîtier selon l'une des revendications précédentes, caractérisé en ce que la section du support (4) et la section de passage de l'écran (5) de guidage et de protection sont dimensionnées de façon qu'au moins la plus grande partie de l'écran (5) de guidage et de protection puisse s'enfiler sur le support (4).

4. Boîtier selon l'une des revendications précédentes, caractérisé en ce qu'entre le support (4) prévu pour la broche (8, 9) et l'écran (5) de guidage et de protection est prévu un élément d'étanchéité (10).

5. Boîtier selon l'une des revendications précédentes, caractérisé en ce que le premier composant (1, 4) et le second composant (5) sont fabriqués en matériaux différents.

6. Boîtier selon l'une des revendications précédentes, caractérisé en ce que le premier composant (1, 4), qui forme avec le support (4) un ensemble d'une seule pièce est fabriqué en un matériau thermodurcissable et en ce que l'écran (5) de guidage et de protection, qui forme le second composant (5), est fabriqué en un matériau thermoplastique.

7. Boîtier selon l'une des revendications précédentes, caractérisé en ce que le support (4) prévu pour la broche (8, 9) porte un filetage extérieur et en ce que l'écran (5) de guidage et de protection présente sur sa paroi intérieure un filetage, de sorte que l'on peut visser l'écran (5) de guidage et de protection sur le support (4).
